# EUROPÄISCHE PATENTSCHRIFT

(11) **EP 0 183 140 B1**
(45) Veröffentlichungstag und Bekanntmachung des Hinweises auf die Patenterteilung: **04.09.1991**
(21) Anmeldenummer: 85114505.2
(22) Anmeldetag: 14.11.1985
(51) Int. Cl.: B65D 19/34

(54) **Aus mindestens zwei miteinander verbindbaren Wellpappe-Zuschnitten herstellbare rechteckige, unterfahrbare Transportpalette**
Rectangular transport pallet to be made of two interconnectible carton blanks
Palette de transport rectangulaire pouvant être fabriquée de deux flans en carton réunissables entre eux

(30) Priorität: 16.11.1984 DE 3442439
(43) Veröffentlichungstag der Anmeldung: 04.06.1986
(73) Patentinhaber: Europa Carton Aktiengesellschaft, D-20095 Hamburg (DE)
(72) Erfinder: Wittmann, Fritz W., D-6729 Bellheim (DE); Blotevogel, Wilhelm, D-4992 Estelkamp (DE); Wruck, Ulrich, D-8858 Neuburg/Donau/Oberhausen (DE); Kuhlmann, Jens Carl, D-2000 Hamburg 73 (DE); Höfer, Hans-Ulrich, D-2059 Büchen-Nüssau (DE)
(74) Vertreter: Patentanwälte Wenzel & Kalkoff

(56) Entgegenhaltungen:
- DE-C- 1 107 499
- US-A- 2 908 464
- US-A- 3 911 834
- US-A- 4 185 565

## Beschreibung

Die Erfindung betrifft eine aus mindestens zwei miteinander verbindbaren Wellpappe-Zuschnitten herstellbare rechteckige, unterfahrbare Transportpalette, bei der die Zuschnitte mindestens teilweise flächig miteinander verbindbar sind, sowie so zueinander angeordnet sind, daß sich die Richtungen ihrer Wellen kreuzen, der erste Zuschnitt faltbar angeformte, sich entlang eines Paares gegenüberliegender Palettenränder erstreckende, tragholmartige Randträger, die auf ihrer gegen den anderen, zweiten Zuschnitt gerichteten Seite im wesentlichen offen und in die Stützelemente einfügbar sind, und zwischen den beiden Randträgern mindestens eine innere, tragholmartige Tragrinne aufweist, an dem zweiten Zuschnitt sich im wesentlichen über dessen gesamte Länge entlang seinen den gegenüberliegenden tragholmartigen Randträgern zugeordneten Rändern erstreckende, abwinkelbare, der Palettenhöhe entsprechende Distanzabschnitte angeordnet sind und die Stützelemente gegenüber einer eine Tragfläche der Palette bildenden Hauptfläche des zweiten Zuschnitts verformbar sind.

Hauptzweck solcher Paletten aus Wellpappe ist es, die bisher in der Praxis üblichen Holz- oder Kunststoffpaletten, die zwar einerseits eine günstige Tragfähigkeit aufweisen, andererseits aber auch recht schwer sind, hohe Herstellungskosten verursachen sowie diebstahlsanfällig sind, durch ein wesentlich leichteres, vorteilhaft recyclebares Produkt abzulösen, das zumindest für normale Belastungsfälle beim Transport von Massengütern eine ausreichende Festigkeit bietet.

Zur Erfüllung dieses Zwecks ist bereits eine Anzahl von Konstruktionen bekannt geworden, die in der Regel die auf der Hand liegenden Vorteile des Produkts Wellpappe (niedrigeres Gewicht und Materialkosten) aufweisen, jedoch hinsichtlich Stabilität und vor allem Materialaufwand sowie ihrer Herstellungsweise verbesserungsbedürftig sind.

Bei einer bekannten Wellpappe-Palette der eingangs beschriebenen Art (DE-AS 11 07 499) wird mit dem ersten, drei Tragholme bestimmenden Zuschnitt eine ebene und unverformte Wellpappe-Palette, die den zweiten Zuschnitt bildet und die Oberfläche der Palette bestimmt, praktisch flächig verbunden, indem flache, gegen den zweiten Zuschnitt gerichtete Teile zwischen den drei Tragholmen sowie je ein umlegbarer Randflansch an den äußeren Holmschenkeln des ersten Zuschnitts mit Leim belegt werden und der zweite Zuschnitt auf den ersten aufgepreßt wird. Zwischen beiden Zuschnitten ist damit eine ausschließlich kraftschlüssige Verbindung vorgesehen. Um überhaupt eine halbwegs befriedigende Tragfähigkeit (Belastung durch Ladegut) zu erzielen, werden in die hohlen Innenräume der Tragholme die Stützelemente in Form von hochkant stehenden Verstärkungsstücken eingefügt, die zickzackförmig gefaltet sind und sich so zwischen gegenüberliegenden Wandungen der Tragholm-Innenräume erstrecken. Diese Verstärkungsstücke werden mit ihren Enden in den Tragholmen mittels Laschen festgehalten und haben vorzugsweise eine etwas größere Höhe als die Tragholme, so daß ihre Oberkanten beim Aufpressen des zweiten Zuschnitts (Oberteils) etwas zusammengedrückt, d.h. verformt werden. Die bekannte Palette erfordert damit insgesamt fünf Materialzuschnitte und hohe Kräfte beim Zusammenpressen der Zuschnitte zwecks Verformung der Verstärkungen, wobei diese Kräfte leicht zu Verformungen des Wellen-Materials des ersten und zweiten Zuschnitts führen und deren Tragfähigkeit beeinträchtigen. Gegen seitliche Verformungskräfte (Scher-, Biege- und Torsionsbeanspruchungen) bietet diese Palette einen nur ungenügenden Widerstand, so daß sie den in der Praxis auftretenden Belastungen, insbesonauch bei der üblichen unachtsamen Behandlung im Werksverkehr mit Gabelstaplern und ähnlichem Gerät, nicht gewachsen ist. Hinzu kommt, daß in jedem Fall eine Unterfahrbarkeit nur in Richtung der Tragholme möglich ist.

Bei einer anderen bekannten Palette ähnlicher Art (US-PS 3 952 672) ist eine Anordnung zweier Zuschnitte derart vorgesehen, daß der erste Zuschnitt, der entlang eines Paares seiner Seitenränder die Randträger als viereckige geschlossene, durch Wickeln gefaltete Rohre trägt und im wesentlichen U-förmigen Querschnitt hat, von dem zweiten Zuschnitt umgeben wird, wobei die Wellen in beiden Teilen orthogonal zueinander (kreuzende Welle) verlaufen. Der zweite Zuschnitt umgibt den ersten dabei nach Art eines faltbaren, entlang der Seiten der rohrförmigen Randträger des ersten Zuschnitts offenen Umschlages oder Wickels, der in der Palette eine geschlossene Unterfläche und eine hälftig geteilte Oberfläche ausbildet. Von den in der Mitte zusammenstoßenden Rändern der beiden Oberflächenhälften des zweiten Zuschnitts erstrecken sich nach unten Stützstege, die in entsprechende Schlitze in den rohrförmigen Randträgern des ersten Zuschnitts eingreifen. Um letztere zwecks einwandfreier Montage in ihrer Position halten zu können, werden sie mittels an dem ersten Zuschnitt in Richtung der Randträger sich erstreckender Haltelaschen, die im Rohzustand des Zuschnitts über die späteren Palettenränder hinausstehen, fixiert. Diese bekannte Palette hat eine doppellagig geschlossenflächige Bodenfläche, während die das Stapelgut aufnehmende Trag- oder Oberfläche, mit Ausnahme der Auflagebereiche der rohrförmigen Randträger, einlagig ist. Damit ist die Tragfähigkeit dieser Palette zwar im Bodenbereich recht groß, wohingegen die Belastbarkeit gerade im Mittelbereich der Oberfläche stark reduziert ist, zumal sich hier keine Kreuzwelle ergibt. Vor allen Dingen ist aber der Materialaufwand für eine solche Palette außerordentlich hoch, da beide Zuschnitte infolge des wickelnden Einfaltens der Seitenbereiche beim ersten Zuschnitt mit den zusätzlichen Haltelaschen für die rohrförmigen Randträger und der Ausbildung von Ober- und Unterfläche am zweiten Zuschnitt jeweils mehr als die doppelte Grundfläche der fertigen Palette an Rohmaterial erfordern. Dies ist im Hinblick auf die zunehmend steigenden Rohstoffpreise und das Bestreben, Transportmittelkosten zu senken, nicht akzeptabel, abgesehen davon, daß die Montage dieser bekannten Palette eine Vielzahl komplizierter Falt- und Steckvorgänge verlangt und damit sehr aufwendig ist.

Bei einer anderen bekannten Palette ähnlicher Bauart (US-PS 3 911 834) wird der zweite Zuschnitt nicht mehr geschlossenflächig von unten her um den ersten Zuschnitt herumgewickelt, sondern er hat nur noch die Form eines Teilwickels mit Randverklebungslaschen. Trotzdem ist bei dieser Konstruktion der Material- und

Montageaufwand noch relativ hoch, und zum Zwecke der Erzielung einer ausreichenden Festigkeit im für die Tragfähigkeit entscheidenden Mittelbereich der Palette müssen ggf., wie in einer fakultativen Ausführungsform jener bekannten Konstruktion gezeigt, parallel zu den Randträgern der Seitenränder in der Mitte U-förmige Tragteile eingefügt werden, was einen zusätzlichen Material- und Fertigungsaufwand bedeutet.

Weiterhin ist aus der US-A-4 185 565 eine Wellpappe-Palette nach den eingangs genannten Merkmalen bekannt. Bei dieser Palette werden die beiden Zuschnitte lediglich in den Randbereichen über Distanzabschnitte in Form von Klappen des oberen Zuschnitteils mit Seitenwänden von Kanälen des unteren Zuschnitteils sowie mit Hilfe von Stützelementen, hier gebildet von boxförmig auffaltbaren Zungenelementen und sowie Klebezungen, ebenfalls des oberen Zuschnitteils mit entsprechenden Gegenflächen an den Kanälen sowie den entsprechenden Teilen der Flächen am Zuschnittunterteil befestigt. Eine Unterfahrbarkeit dieser Palette ist lediglich in einer Richtung gegeben. Vor allem bleiben bei der bekannten Palette die Knickfestigkeit und die Verwindungssteifigkeit und damit die Gesamtfestigkeit unzureichend, weil im Haupt-Tragbereich keinerlei Verbindung zwischen Ober- und Unterteil vorgesehen ist. Die boxförmigen Verbindungselemente bleiben im Randbereich lediglich entlang einer einzigen Knicklinie mit der eigentlichen Tragplatte verbunden. Durch die Klebelaschen wird dieser ohnehin sehr anfällige Randbereich weiter geschwächt. Alle Kräfte gehen hier, insbesondere im Zentralbereich der Palette, in dem z.B. bei seitlichem Anstoßen die größten Momente auftreten, allein über die Faltlinien vom Oberteil in das Unterteil und umgekehrt über. Die Montage stellt sich für diese Rand-Verbindungselemente, die nicht aneinander befestigt werden können und ihr einziges Gegenlager in den Kanälen haben, als verhältnismäßig ungünstig dar. Das Ausstanzen der innenliegenden Schnittlinien der Klappen muß äußerst genau erfolgen, um nicht schon beim Stanzen eine Schwächung der Faltlinie herbeizuführen. In der Länge der Palette ergibt sich ein über das eigentliche Nutzlängenmaß hinausgehender Verschnitt praktisch um die Höhe der Seitenklappen. Eine Verbindung zwischen Ober- und Unterteil im Innenbereich der Palette zur Erzielung einer ausreichenden Verwindungssteifigkeit fehlt völlig.

Der Erfindung liegt demgegenüber die Aufgabe zugrunde, eine materialsparende, montagefreundliche sowie verwindungssteife und knickfeste, in verschiedenen Richtungen unterfahrbare Palette der eingangs beschriebenen Art zu schaffen, die im flachen Zustand, also einer transportgünstigen Raumform, vom Wellpappeverarbeiter zum Verwender angeliefert und bei diesem in einfacher und kostengünstiger Weise, insbesondere maschinell, in großen Stückzahlen, schnell und zuverlässig aufgerichtet werden kann.

Diese Aufgabe wird erfindungsgemäß dadurch gelöst, daß
a) die Stützelemente in Form von Stützstegen ausgebildet und aus der geschlossenen Fläche wenigstens eines der Zuschnitte herausklappbar sind und klemmend in entsprechende Ausnehmungen in dem jeweils anderen Zuschnitt einrasten und
b) die Palette allseitig unterfahrbar ist, wozu die Randträger, die innere Tragrinne sowie die sich in den Randträgern erstreckenden Distanzabschnitte Ausnehmungen zur Ausbildung von Ladeöffnungen aufweisen, wobei die Ausnehmungen in den Außenflächen der Randträger als Durchbrüche sowie in den Randträgerinnenflächen und in der Tragrinne als mit den Durchbrüchen fluchtende Öffnungen vorgesehen sind, während sich, mit Durchbrüchen und Öffnungen fluchtend, in den Distanzabschnitten Fenster befinden, die mindestens teilweise durch freigestanzte, schwenkbar angelenkte Stützklappen bestimmt sind.

Damit ist es möglich, aus lediglich zwei Zuschnitten eine Palette aufzufalten, die einen minimalen Materialaufwand erfordert, indem das die tragholmartigen Randträger tragende Zuschnitteil in seiner Länge der fertigen Palette und in seiner Breite im wesentlichen (unter Vernachlässigung der Materialstärke und eventueller Materialzugaben für die Faltverformungen) der Breite der fertigen Palette zuzüglich der doppelten Palettenhöhe, multipliziert mit der Anzahl der Tragholme, entspricht, während der andere Zuschnitt in der Länge ebenfalls mit der Länge der fertigen Palette übereinstimmt und seine Breite lediglich um ungefähr die doppelte Palettenhöhe breiter als die Breite der fertigen Palette zu sein braucht. Die Stützstege können ohne maßgebliche Schwächung der Haupttragflächen der Zuschnitte aus diesen, einseitig faltbar über Rillinien angelenkt, herausgestanzt sein, und zwar derart, daß sie mittels Befestigungsnasen in entsprechende Ausnehmungen am anderen Zuschnitt eingreifen. Somit erhält man weitestgehend verschnittfrei herstellbare Zuschnitte, die eine in den Hauptflächen zwischen beiden Zuschnitten kraftschlüssig verbundene, durch die Randträger bzw. Tragrinne des einen Zuschnitts mit den Distanzabschnitten des anderen Zuschnitts sowie über die Stützstege zusätzlich formschlüssig verriegelbare Palette von hoher Verwindungssteifigkeit und Knickfestigkeit ergeben. Die Form der Zuschnitte ist dabei so vorgesehen, daß trotz der die Festigkeit maßgeblich bestimmenden Kastenprofile der Randträger und Tragrinne keine Hinterschneidungen auftreten, so daß die Zuschnitte auf herkömmlichen Wellpappe-Verarbeitungsanlagen hergestellt und weitgehend vorbereitet werden können, damit sie, im flachen, transport-freundlichen Zustand anlieferbar, beim Verwender (Verbraucher) mit einfachen maschinellen Mitteln kontinuierlich aufgerichtet und zusammengefügt werden können. Die Transportfreundlichkeit ergibt sich dabei aus der rechteckigen Grundform beider Zuschnitte ohne über ihre Konturen hervorragende Verbindungslaschen od. dgl..

Um eine einwandfreie Handhabung der Palette in allen denkbaren Transportsituationen zu gewährleisten, ist vorgesehen, daß die Palette wahlweise allseitig unterfahrbar ist und die Randträger, die innere Tragrinne sowie die sich in die Randträger erstrekkenden Distanzabschnitte Ausnehmungen zur Ausbildung von Ladeöffnungen aufweisen. Diese Ladeöffnungen lassen sich, wie im folgenden nochgezeigt wird, ohne Beeinträchtigung der Belastbarkeit der Palette, realisieren und können sogar zu weiteren Stabilisierungsmaßnahmen genutzt werden.

Während in Längsrichtung der Palette zwischen den Randträgern und der inneren Tragrinne genügend Platz für die Gabeln eines Gabelstaplers besteht, um somit die Palette in Längsrichtung von einem Gabelstapler aufnehmen zu können, ist zum Zwecke der gleichzeitig gewünschten Unterfahrbarkeit auch in Querrichtung bei der Erfindung, bei der die Randträger, die innere Tragrinne und die Distanzabschnitte mit Ausnehmungen für die Gabel eines Gabelstaplers oder Hubwagens versehen sind, vorgesehen, daß in den Außenflächen der Randträger Durchbrüche sowie in den Randträgerinnenflächen und in der Tragrinne mit den Durchbrüchen fluchtend Öffnungen vorgesehen sind, während sich, mit Durchbrüchen und Öffnungen fluchtend, die mindestens teilweise durch freigestanzte, um vertikale Achsen schwenkbar angelenkte Stützklappen bestimmt sind, deren Breite im wesentlichen der Innenbreite der rinnenförmigen Randträger entspricht und die in letztere hinein- klappbar sowie darin fornschlüssig verriegelbar sind. Auf diese Weise wird die Schwächung in den Seitenflächen, die zum Zwecke der Ausbildung von Gabelstapleröffnungen erforderlich ist, praktisch wieder kompensiert, indem die Fenster nicht einfach ausgeschnitten werden, sondern die ausgestanzten Teile zu Stützzwecken gegenüber dem anderen Zuschnitteil verwendbar sind, wobei die Stützklappen sich vorzugsweise über die gesamte Höhe der Randträger erstrecken und damit vertikal stützend wirken.

Es ist zwar für sich bekannt, bei Wellpappe-Paletten Ober- und Unterfläche gegeneinander durch aus den Flächen herausgeklappte, gestanzte Stützstege miteinander zu verbinden (US-PS 2 908 464), jedoch findet bei jener bekannten Palette die Kraftübertragung ausschließlich linienförmig über die Stützstege statt, die zudem noch durch ein relativ kompliziertes wechselseitiges Verzahnungssystem miteinander zu verbinden sind, wodurch sich nicht unerhebliche Schwierigkeiten beim Zusammenfügen der Palette ergeben. Diese bekannte Palette ist obendrein im Rand- bereich völlig frei und offen und nicht besonders abgestützt, so daß sie nur eine geringe Randfestigkeit hat.

Obwohl für extreme Belastungsfälle die Anordnung von zwei oder mehreren inneren, tragholmartigen Tragrinnen sinnvoll sein kann, ist in bevorzugter Ausführung der Erfindung, die für normale Belastungen völlig ausreicht, die innere Tragrinne als für sich bekannter (DE-AS 11 07 499) zentraler, dritter Tragholm vorgesehen und bildet also praktisch die Mittelachse der Palette.

Vorzugsweise können die Stützstege an dem die Distanzstege tragenden - zweiten - Zuschnitt angeordnet sein und in die offenen Randträger sowie ggf. die innere Tragrinne eingreifen. Dabei können zweckmäßigerweise die Stützstege an den Randträgern bzw. der Tragrinne entsprechenden Positionen angeordnet sein und im wesentlichen in ihrer Breite der der Randträger bzw. Tragrinne entsprechen, so daß sie sowohl in der Vertikalen als auch in der Horizontalen die Kastenform der Randträger bzw. der Tragrinne stützen und damit maßgeblich zu der hohen Steifigkeit der Palette beitragen.

Vorteilhaft können sich die Gabelstapleröffnungen von den Oberrändern der Randträger-Innenflächen bzw. der Tragrinne nach unten erstrecken und aus der Hauptfläche des Zuschnitts dreiseitig derart freigeschnitten (gestanzt) sein, daß die freigeschnittenen Teile als Zungen in der Ebene der der Verbindung mit dem anderen Zuschnitt dienenden Hauptfläche zwischen den Randträgern bzw. der Tragrinne verbleiben. Damit erstreckt sich das ausgestanzte Teil bei gefaltetem Randträger bzw. gefalteter Tragrinne über die für das Falten erforderlichen Rillungen hinaus in einen Bereich über der jeweiligen Rinne und verlängert somit die Fläche, wodurch sich eine maßgeblich erhöhte Knicksteifigkeit ergibt.

Damit die Ausnehmungen noch besser zur Erhöhung der Palettenfertigkeit insgesamt genutzt werden und die für ihre Herstellung freizuschneidenden Teile neben einer horizontalen Haltefunktion für die Randträger und Tragrinne auch eine vertikale Stützfunktion ausüben können, ist weiterhin vorgesehen, daß die Durchbrüche in den Außenflächen der Randträger mindestens teileise durch freigestanzte, um vertikale Achsen schwenkbar angelenkte Stützlaschen bestimmt sind, deren Breite im wesentlichen der Innenbreite der Randträger entspricht und die in letztere hineinklappbar sowie mit den Innenflächen formschlüssig verriegelbar sind. Dabei ist es vorteilhaft, wenn die Stützlaschen mit den Stützklappen kraft- und/oder formschlüssig verbindbar sind, wodurch sich eine noch intensivere Verbindung zwischen beiden Zuschnitten und eine maßgebliche Erhöhung der Diagonalsteifigkeit ergibt. Das Verbinden kann durch Kleben, Heften, Verhaken oder ähnliche übliche Maßnahmen erfolgen. Zusätzlich können zur Positionsstabilisierung die miteinander verbundenen Stützlaschen und Stützklappen durch in diesem Bereich angeordnete, in die Randträger hineinklappbare Stützstege des zweiten Zuschnitts verriegelbar sein.

Um mit jeder Art von Ladegerät bzw. Flurförderer wie Gabelstapler oder Hubwagen die Palette bequem und ohne einen zu großen Genauigkeitsaufwand, wie er z.B. bei einer bekannten, vierseitig unterfahrbaren Palette mit schlitzartigen Durchbrechungen für die Aufnahme einer Transportgabel erforderlich ist (US-PS 4 100 859), unterfahren zu können, wird weiterhin zweckmäßigerweise vorgeschlagen, daß sich die Ausnehmungen bzw. die Durchbrüche, Öffnungen, Fenster, Stützlaschen und/oder Stützklappen im wesentlichen über die Gesamthöhe der Palette erstrecken.

Statt einfacher, geradliniger Distanzabschnitte können diese bei einer anderen vorteilhaften, für eine noch höhere Tragfähigkeit bestimmten Ausführungsform der Erfindung als in die rinnenförmigen Randträger passende kastenförmige Tragelemente ausgebildet sein und somit ein höheres Widerstandsmoment aufweisen. Bei dieser Ausführungsform ist es zweckmäßig, daß die im Bereich der kastenförmigen Tragelemente vorgesehenen Stützstege in Aussparungen in der Bodenfläche der Tragelemente eingreifen und somit diese zusätzlich stabilisieren. Die Ladeöffnungen können in entsprechender Weise, wie oben dargelegt, ausgebildet werden.

Zur Erhöhung der Festigkeit bzw. Steifigkeit der fertigen Palette können die Wellen des Materials in dem die Randträger und die Tragrinne umfassenden Zuschnitt bevorzugt in Querrichtung der Palette und in dem anderen, die Distanzabschnitte tragenden Zuschnitt in Längsrichtung verlaufen. Damit ergeben sich besonders günstige Festigkeitsverhältnisse hinsichtlich der Stützstege, in denen der Wellenverlauf vertikal ist, sowie in den Horizontalstützstegen, die sich mit horizontaler Welle gegen die Innenwandung der Tragrinne abstützen und damit zur Erhöhung der Quersteifigkeit beitragen. Durch den Querverlauf der Welle in dem die Randträger und die Tragrinne umfassenden Querschnitt wiederum ergibt sich eine optimale Belastbarkeit der Randträger und der Tragrinne sowie der Stützlaschen in der Vertikalen sowie die Möglichkeit, in der Hauptfläche hohe Riegemomente aufzunehmen.

In vorteilhafter Weiterbildung der Erfindung können an mindestens einem der Zuschnitte, vorzugsweise am zweiten Zuschnitt und im Bereich der Fenster bzw. Ladeöffnungen, Sollbruchstellen definierter Breite vorgesehen sein. Dadurch können Schäden, die sonst beim Umreifen des auf der Palette gestapelten Gutes mit Metall- oder Plastikband durch die Zugausübung desselben auf die Palette entstehen können, weitestgehend vermieden werden, weil bei Anlegen der Befestigungs- oder Haltebänder an den Sollbruchstellen diese Bereiche bei nach innen versetztem Ladegut in der definierten Breite angehoben werden und zudem als Kantenschutz für das Ladegut dienen, ohne daß ein weiteres Einreißen der Palette außerhalb der Sollbruchstellen eintritt.

Obwohl bei nur niedrigen Belastungsvorgaben und -erfordernissen die Verwendung einlagiger Wellpappe, zumal bei entsprechender Strukturierung und Aufbau derselben, möglich ist, können bevorzugt die Zuschnitte aus mehrlagiger, vorzugsweise zweilagiger Wellpappe bestehen. Bei dieser Materialauswahl wird man sowohl die Festigkeitserfordernisse der Palette als auch Gewicht und Kosten des für sie verwendeten Wellpappe-Zuschnittmaterials miteinander vernünftig in Einklang zu bringen haben.

Die Herstellung der erfindungsgemäßen Transportpalette erfolgt vorzugsweise halb- oder vollautomatisch, da ein Aufrichten von Hand bei dem Gewicht der Zuschnitte für die üblicherweise erforderlichen Palettengrößen, wegen der Sperrigkeit der Zuschnitte und im Hinblick auf die notwendigen Faltkräfte bzw. die aus dem Material resultierenden Rückstellkräfte nicht in Betracht kommt. Bei einem vorteilhaften halbautomatischen Herstellungsverfahren kann in einer Falt- und Preßstation der die Randträger aufweisende erste Zuschnitt stufenweise vorgebrochen werden, wobei zunächst der erste Randträger, dann die Tragrinne und schließlich der zweite Randträger vorgebrochen werden, und seine gegen den anderen, zweiten Zuschnitt gerichteten Flächen können mit Leim besprüht werden, während zugleich die Distanzabschnitte des zweiten Zuschnitts vorgebrochen werden, worauf anschließend letzterer auf den ersten Zuschnitt aufgesetzt bzw. mit den Distanzabschnitten in die Randträger eingesetzt sowie von oben und seitlich ein Anpreßdruck auf die entsprechend der Form der Randträger und Tragrinne abgestützten Teile ausgeübt werden kann. Bei einem solchen halbautomatischen Verfahren wird also der die Randträger und Tragrinne umfassende Zuschnitt dreistufig vorgebrochen und dann an allen erforderlichen Stellen mit dem Klebemittel versehen, während gleichzeitig das Vorbrechen des anderen Zuschnittes erfolgt, so daß der Zeitaufwand für die Konfektionierung relativ gering gehalten werden kann und für dieses Herstellungsverfahren lediglich eine, allenfalls zwei Personen erforderlich sind.

Vorteilhaft können nach dem Abnehmen der verleimten, gefalteten Palette von der Falt- und Preßstation die Stützstege sowie ggf. die Stützlaschen und -klappen, letztere vorzugsweise unter gegenseitiger Verbindung mittels Kleben, Heften, Verhaken od. dgl., in ihre arretierte Stützposition gedrückt werden, was manuell oder ebenfalls automatisch auf einer weiteren maschinellen Station erfolgen kann.

Zur Konfektionierung einer Transportpalette der vorbeschriebenen Art wird vorteilhaft eine Anlage vorgeschlagen, bei der zum stufenweisen Vorbrechen des die Randträger sowie die Tragrinne aufweisenden ersten Zuschnitts eine erste Aufrichtstation und zum Auftragen von Leim auf diesen derart vorgebrochenen Zuschnitt, zum Vorbrechen der Distanzabschnitte des anderen, zweiten Zuschnitts und zum gefalteten Zusammenfügen der beiden Zuschnitte eine zweite Aufrichtstation vorgesehen ist.

Eine solche Anlage kann bequem von ein bis zwei Personen bedient werden, wobei die erste und zweite Aufrichtstation halbautomatisch arbeitende Maschinenaggregate sein können. Diese sind mit einem vernünftigen konstruktiven Aufwand herstellbar und tragen maßgeblich zu einer wirtschaftlichen Realisierung der der Erfindung zugrundeliegenden Aufgabe bei.

Dabei kann, um die Verarbeitung der Zuschnitte einfach zu gestalten und trotzdem allen Anforderungen an die Genauigkeit gerecht zu werden, die erste Aufrichtstation einen mit Anschlägen, Richtleisten oder ähnlichen Positionierungselementen sowie mit Rinnen zur Aufnahme der zu faltenden bzw. gefalteten Randträger und Tragrinne des ersten Zuschnitts ausgerüsteten Auflagetisch und einen Pressenstempel über einer der Rinnen, vorzugsweise der zentralen Rinne, umfassen. Der Pressenstempel ist vorzugsweise so vorgesehen, daß er mit seitlich einschwenkbaren Pressenelementen als Gegenform zum Überdrücken der Vorbrechung zusammenwirkt, wodurch man in sinnvoller Weise den Rückstellkräften des verwendeten Materials vorbeugen kann.

Vorteilhaft kann die zweite Aufrichtstation formveränderbare Auflagen zur Aufnahme des auf der zweiten Aufrichtstation vorgefalteten Zuschnitts umfassen, wobei diese Auflagen aus einer im wesentlichen trapezförmigen Ausgangslage in eine im wesentlichen rechteckförmige Preßlage bewegbar sein können. Damit ist die zweite Aufrichtstation so ausgebildet, daß auf ihr der auf der ersten Aufrichtstation vorgefaltete Zuschnitt bequem aufgenommen werden kann, wobei seiner Rückbildung infolge der Rückstellkräfte Rechnung getragen ist, er aber gleichzeitig in die für die fertige Palette erforderliche Lage verformt werden kann. Um das Zusammenfügen mit dem anderen Zuschnitt auf dieser zweiten Aufrichtstation zu ermöglichen, kann letztere einen in einer ihrer Hauptrichtungen, vorzugsweise ihrer Längsrichtung bewegbaren Leimschlitten oberhalb der Auflagen umfassen, wobei dieser Leimschlitten, der Auflegeposition des Zuschnitts und damit der Lage der Klebeflächen entsprechend, vertikal wirkende innere Leimdüsen für die Klebeflächen des Zuschnitts und geneigt dazu wirkende äußere Leimdüsen für die Innenseiten der Außenwände der Randträger und der Stützlaschen desselben umfassen kann. Für das Zusammenfügen mit dem anderen, zweiten Zuschnitt nach erfolgter Beleimung ist in bevorzugter weiterer Ausbildung der Anlage oberhalb der Auflagen ein als ebene Platte ausgebildeter Anpreßstempel vorgesehen, der aus seiner Ruhelage in eine Arbeitslage unmittelbar oberhalb der in rechteckförmige Preßlage bewegten Auflage bewegbar ist, wobei weiterhin seitliche Anpreßplatten der Auflagen in eine senkrechte Position und damit in eine die Palette von der Seite der Randträger her umgebende horizontale Preßlage bewegbar sind. Um das Vorbrechen des anderen Zuschnitts bezüglich seiner Distanzabschnitte in einfacher, montagefreundlicher Weise unmittelbar vor dem Zusammenfügen der beiden Zuschnitte zu ermöglichen, kann an einem Gestell der zweiten Aufrichtstation seitlich eine Vorbrecheinrichtung für die Distanzabschnitte angeordnet sein.

Die insgesamt mit der Erfindung erzielbaren Vorteile bestehen insbesondere darin, daß eine Palette aus im wesentlichen zwei Zuschnitten gebildet wird, deren Ausbildung außerordentlich maschinenfreundlich in bezug auf die vorzunehmenden Faltvorgänge und deren Verarbeitung damit auf einer kontinuierlich arbeitenden Maschine möglich ist. Die Zuschnitte bilden keine Hinterschneidungen, und ihr Auffalten ist in nur einer Richtung möglich. Durch die flächenförmige Verbindung der beiden Zuschnitte in Kombination mit den kastenförmigen Tragholmen und den Stützstegen sowie weiteren Stützelementen und -klappen ergibt sich eine hohe Torsionssteifigkeit und damit eine Tragfähigkeit, die solche Paletten insbesondere als Einwegpaletten, die erst beim Belader aufgerichtet zu werden brauchen, außerordentlich geeignet macht, obwohl auch ein Mehrfachgebrauch möglich ist.

Weitere Ausbildungsmöglichkeiten, Zweckmäßigkeiten und Vorteile der Erfindung gehen aus der folgenden Beschreibung der in der stark schematisierten Zeichnung dargestellten Ausführungsbeispiele hervor. In der Zeichnung zeigt in perspektivischer Darstellung
- Fig. 1: eine für das Beladen fertige Palette,
- Fig. 2: einen ersten Zuschnitt zum Aufbau der Palette im aufgefalteten Zustand,
- Fig. 3: eine erste Ausführungsform eines zweiten Zuschnitts, ebenfalls im aufgefalteten Zustand,
- Fig. 4: eine zweite Ausführungsform des zweiten Zuschnitts im aufgefalteten Zustand
- Fig. 5: eine Vorderansicht einer Anlage zur Konfektionierung der erfindungsgemäßen Palette,
- Fig. 6: eine Daraufsicht auf die Anlage der Fig. 5 und
- Fig. 7: einen schematischen Ablauf der Palettenkonfektionierung.

Eine erfindungsgemäß aufgehaute Palette 1 aus Wellpappe (Fig. 1) umfaßt im wesentlichen einen ersten Zuschnitt 2 und einen zweiten Zuschnitt 3, beide aus Wellpappe bestehend und so vorgesehen, daß sich ihre Wellenrichtungen (s. Fig. 2 und 3) in der fertigen Palette 1 kreuzen. Dabei bildet der erste Zuschnitt 2 speziell bezüglich der Haupt- oder Ladefläche der Palette die Unterlage und der zweite Zuschnitt 3 die Oberlage. Um die Palette von ihren vier Seiten her bequem mit einem Flurförderer wie Gabelstapler oder einem ähnlichen Lade- und/oder Transportgerät unterfahren zu können, sind an ihr - an sich von herkömmlichen Paletten her bekannte - Laderinnen 41 und Ladeöffnungen 42 in Längs- bzw. Querrichtung ausgebildet.

Die für Funktion und Aufbau der relevanten konstruktiven Details sind am besten den Einzeldarstellungen der Zuschnitte 2 und 3 in den Fig. 2 und 3 bzw. 4 zu entnehmen.

Der erste Zuschnitt 2 ist aus einem im wesentlichen rechteckigen Wellpappezuschnitt in die in Fig. 2 gezeigte Form auffaltbar, wobei für das Auffalten an entsprechenden Faltstellen hinreichend bekannte Falt- und Falzlinien, z.B. Rillinien (gestrichelt oder in dünnen Linien dargestellt), vorgesehen sind, wie sie in der Wellpappeindustrie üblich sind. Entlang seiner Längsränder sind an dem ersten Zuschnitt tragholmartige Randträger 21 ausgebildet, die eine U- oder rinnenförmige Gestalt haben und Außenflächen 21a sowie Innenflächen 21i bestimmen. Zwischen den beiden Randträgern ist, hier zentral angeordnet, eine in ähnlicher Weise aufgebaute Tragrinne 22, die ebenfalls nach Art eines Tragholms ausgebildet ist und wirkt, vorgesehen. Zwischen den Randträgern 21 und der Tragrinne 22 befinden sich die rechteckigen, sich in Längsrichtung des Zuschnitts und damit der fertigen Palette erstreckenden Durchgänge oder Laderinnen 41, in die die Gabeln eines Gabelstaplers, Hubwagens od.dgl. zum Zwecke des Anhebens und/oder Transports der Palette 1 eingreifen können. Entsprechend sind in Richtung der Breitenerstreckung der Palette in den Außenflächen 21a Durchbrüche 24 und in den Innenflächen 21i sowie in den Seitenwänden der Tragrinne 22 Öffnungen 25 angebracht. Durchbrüche 24 und Öffnungen 25 bilden zusammen die Ladeöffnungen 42 aus. Bei den Durchbrüchen 24 handelt es sich um durch Stützlaschen 28 begrenzte Ausnehmungen, wobei diese Stützlaschen in ihrer Breite der Breite der Randträger 21 entsprechen und an ihren freien vertikalen Rändern gegenüber einer vertikalen Schwenkachse (nicht bezeichnet) Nasen 29 haben, die in schlitzförmige Ausnehmungen 23 in den Innenflächen 21i einrasten können. Die Öffnungen 25 werden durch dreiseitiges Ausstanzen von Zungen 26 gebildet, die einseitig fest mit dem Zuschnittmaterial verbunden bleiben und sich von den für die Randträger 21 bzw. die Tragrinne 22 vorgesehenen Falt- oder Knicklinien so erstrecken, daß beim Falten der Randträger und Tragrinne diese Zungen 26 eine Verlängerung der eine Klebefläche 27 bildenden Hauptfläche des aufgefalteten Zuschnitts 2 über die Faltlinien hinaus ausbilden. Im Bereich der Tragrinne 22 ist die Dimensionierung der Zungen 26 und damit der Öffnungen 25 so vorgesehen, daß die Zungen 26 praktisch die gesamte Tragrinne 22 überdecken und einander gegenüberliegende Zungen 26 stumpf gegeneinander stoßen, so daß in diesem Bereich eine quasi geschlossene Oberfläche entsteht. Das Überstehen der Zungen 26 über die Faltlinien für die Randträger und die Tragrinne trägt wesentlich zu einer Erhöhung der Belastbarkeit, insbesondere der Knick- und Verwindungsfestigkeit, bei. Um das Einklappen der äußeren Stützlaschen 28 nicht zu behindern, sind die über den Randträgern befindlichen Zungen 26 mit einer kreisförmigen Ausnehmung 26a entsprechend dem Schwenkradius der Stützlaschen 28 versehen.

Die Funktion der Klebefläche 27 sowie von schlitzförmigen Ausnehmungen 23 am Boden und in den Innenflächen 21i der Randträger 21 bzw. der Tragrinne 22 wird im Zusammenhang mit der Beschreibung des zweiten Zuschnitts 3 deutlich.

Der zweite Zuschnitt 3 besteht ebenfalls aus einem in seinen äußeren Konturen rechteckigen Stanzzuschnitt und hat entsprechend den Randträgern 21 des ersten Zuschnitts entlang seiner Längskanten abgewinkelt faltbare Distanzabschnitte 31, deren Höhe in Verbindung mit den entsprechenden Außenflächen 21a der Randträger 21 im wesentlichen die Höhe der Palette 1 bestimmt. Diese Distanzabschnitte 31 liegen beim Zusammenbau der Palette von innen gegen die Außenflächen 21a an. Der zweite Zuschnitt 3 bildet, wie aus Fig. 3 erkennbar, im aufgefalteten Zustand im wesentlichen die Form eines flachen, umgekehrten U, dessen Schenkel von den Distanzabschnitten 31 bestimmt werden und dessen Steg eine Hauptfläche 34 bildet, die der flächigen Verbindung mit dem ersten Zuschnitt 2 dient. An Stellen, die den Durchbrüchen 24 bzw. Öffnungen 25 des ersten Zuschnitts 2 entsprechen, sind in den Distanzabschnitten 31 durch Vorstanzen beim Fertigen des Zuschnitts Fenster 35 vorgesehen, die zunächst durch dreiseitig freigestanzte, über einseitige Faltlinien angelenkte Stützklappen 36 verschlossen sind. Beim Konfektionieren der Palette werden diese Klappen 36 geöffnet und mit den Stützlaschen 28 verbunden, z.B. durch Kleben oder Heften, sowie in den Schlitzen 23 arretiert. Um die Stützklappen 34 zur Erhöhung der Festigkeit und Tragfähigkeit der Palette einzusetzen, sind sie also als Horizontalstützstege ausgebildet, und ihre Breite ist so bemessen, daß sie sich über die Gesamtbreite der Randträger 21 erstrecken und in die in den Innenflächen 21i vorgesehenen schlitzförmigen Ausnehmungen 23 mit Hilfe von an ihnen vorgesehenen Nasen 33 eingreifen können. Es ist damit ein form- und kraftschlüssiges Verriegeln dieser Horizontalstützstege 36 zusammen mit den Stützlaschen 28 möglich, so daß durch diese Teile die Steifigkeit der Randträger, insbesondere deren Quersteifigkeitund damit die Torsionsfestigkeit der Gesamtpalette, maßgeblich erhöht wird. Des weiteren sind aus der Fläche des zweiten Zuschnitts 3 einseitig faltbar angelenkte, dreiseitig freigeschnittene vertikale Stützstege 32 ausgestanzt, deren Höhe der der Distanzabschnitte 31 entspricht und die an ihren freien, den Faltlinien gegenüberliegenden Kanten Nasen 33 entsprechend den Nasen 33 der Stützklappen (Horizontalstützstege) 36 tragen. Die Breite der vertikalen Stützstege 32 entspricht im wesentlichen der Breite der Randträger 21 bzw. der Tragrinne 22, und die Stützstege 32 sind an den Positionen jener Rinne entsprechenden Stellen des zweiten Zuschnitts 3 angeordnet, so daß die Stützstege 32 in die Rinnen hineingefaltet werden und ihre Nasen 33 in die schlitzförmigen Ausnehmungen 23 eingreifen können. Die Stützstege 32 können dabei in sattem Sitz gegen die Seitenwände der Rinnen der Randträger 21 bzw. des zentralen Tragholmes 22 anliegen, obwohl ihre Hauptbelastungsrichtung die Vertikale ist. Es sei in diesem Zusammenhang darauf hingewiesen, daß bei dem zweiten Zuschnitt 3 die Wellenrichtung der Wellpappe in Längsrichtung des Zuschnitts verläuft, so daß damit der Wellenverlauf in den vertikalen Stützstegen 32 vertikal ist und in den Horizontalstützstegen 36 horizontal, wodurch sich entsprechende, optimale Belastungsverhältnisse ergeben. In dem ersten Zuschnitt 2 hingegen verläuft die Welle in Querrichtung, wodurch eine optimale Belastbarkeit der Randträger 21 und der Tragrinne 22 sowie der Stützlaschen 28 in der Vertikalen sowie eine Aufnahme hoher Biegemomente in der Hauptfläche 27 mit den Zungen 26 möglich ist.

Wie aus den Figuren erkennbar, sind die randseitigen inneren Stützstege 32 etwas schmaler als die übrigen vorgesehen, so daß zum Rand noch ein ausreichender Randsteg (nichtbezeichnet) über dem Fenster 35 zur Begrenzung desselben stehen bleibt.

Eine Variante des zweiten Zuschnitts 3 ist in Fig. 4 gezeigt. Dort sind die Distanzabschnitte 31 der Ausführungsform der Fig. 3 durch kastenförmige, rechteckig gefaltete Tragelemente 37 ausgebildet, die damit ein höheres Widerstandsmoment als die geradflächigen Distanzabschnitte 31 haben. Die Breite dieser kastenförmigen Tragelemente 37 entspricht den Innenabmessungen der Randträger 21, so daß die Tragelemente 37 leicht in die Randträger einsetzbar sind. Wenn die Tragelemente 37 durchgehend über die gesamte Länge des zweiten Zuschnitts 3 verlaufen, muß auf die Ausbildung der Zungen 26 im Bereich der äußeren Randträger des ersten Zuschnitts 2 verzichtet werden. Es ist aber auch möglich, entlang der innenliegenden Wand der Tragelemente 37 Aussparungen ähnlich den Fenstern 35 über die gesamte Höhe der Innenwand vorzusehen, so daß die Tragelemente über die Zungen 26 hinweg in die Randträger 21 eingesetzt werden können, wobei dann auf dieser Seite den Horizontalstützstegen 36 der Fig. 3 entsprechende Stützstege vorgesehen werden können und auf die Stützstege in der Außenwand der Tragelemente 37 verzichtet werden kann. Zum Arretieren der Stützstege 32 sind im Boden der kastenförmigen Tragelemente 37 Schlitze 38 angeordnet. Für die hier nicht näher gezeigten Fenster kann eine der Fig. 3 entsprechende Ausbildung vorgesehen werden.

Die beiden Zuschnitte 2 und 3 können, mit den erforderlichen Stanzungen und Faltlinien versehen vorbereitet, im flachen Zustand vom Wellpappehersteller beim Anwender angeliefert werden, so daß sich für diesen Transport ein minimales Transportvolumen ergibt und die Teile bis zum Zeitpunkt ihrer Verwendung platzsparend gelagert werden können. Beim Verwender werden die dermaßen vorbereiteten Teile dann beispielsweise auf einer halbautomatischen Aufrichteinrichtung, wie sie in Fig. 5 und 6 gezeigt ist, nach dem Schema der Fig. 7 in die in Fig. 2 und 3 bzw. 4 gezeigten Formen aufgerichtet. Diese werden jeweils paarweise zusammengesetzt, so daß sich die Endform der Palette 1 ergibt.

Im einzelnen erkennt man in Fig. 5 und 6 zwei Aufrichtstationen 5 und 6, neben denen, günstigerweise in der Nähe des jeweiligen ersten Verarbeitungsplatzes, sich die auf Paletten vom Wellpappeerzeuger gestapelt angelieferten ersten Zuschnitte 2 und zweiten Zuschnitte 3 befinden.

Die erste Aufrichtstation 5 dient dem stufenweisen Vorbrechen des ersten Zuschnittes 2 in der Reihenfolge der in Fig. 7 gezeigten Stufen I, II und III, und zwar entsprechend den Rillinien, die im Ausgangsstadium I und im linken Teil der Stufe II als ausgezogene dünne Linien 20 dargestellt und so vom Wellpappeerzeuger angebracht sind. Zum Zwecke dieses Vorbrechens umfaßt die erste Aufrichtstation 5 an einem Gestell 50 einen Auflagetisch 51, der mit hier nicht näher bezeichneten Anschlägen, Richtleisten oder ähnlichen Positionierungselementen sowie mit Rinnen 52 ausgerüstet ist. Letztere dienen ebenfalls der Ausrichtung sowie der Aufnahme der stufenweise entsprechend I, II und III (Fig. 7) zu faltenden bzw. gefalteten Randträger des ersten Zuschnitts 2. Zum Vorbrechen des Zuschnitts ist über der mittleren Rinne 52 in geeigneter Weise an dem Gestell 50 ein Pressestempel 53 gelagert, den man hier in seiner Ruheposition erkennt. Aus dieser wird er in Richtung auf die Rinne 52 herabgefahren, wenn der Zuschnitt 2 in die richtige Position für das Vorbrechen eines der Randträger oder der Tragrinne auf dem Auflagetisch 51 ausgerichtet ist. Das Auflegen der Zuschnitte 2 und Ausrichten auf dem Auflagetisch 51 sowie das stufenweise Weiterverlagern nach Vorbrechen der einzelnen drei Stufen erfolgt von Hand, so daß diese Aufrichtstation halbautomatisch arbeitet. - Um die Rückstellkräfte, die gerade bei dem Material Wellpappe ganz erheblich sind, möglichst gering zu halten, kann nach dem Eingreifen des Pressenstempels 53 ein Überdrücken der von diesem hergestellten Rechteckform, wie sie z.B. in der Stufe II in Fig. 7 erkennbar ist, durch hier nicht näher dargestellte, seitlich einschwenkbare Pressenelemente herbeigeführt werden. Dies erfolgt, solange sich das rechteckig geformte Teil noch in der mittleren Rinne 52 befindet. Dabei wird das rechteckiggeformte Teil zu einem sich vom Grunde her nach oben verjüngenden Trapez zusammengedrückt. Infolge der Rückstellkräfte nimmt dieses Trapez nach dem Herausnehmen aus der mittleren Rinne 52 trotzdem noch die insbesondere in Stufe III der Fig. 7 erkennbare Form eines sich nach oben erweiternden Trapezes an.

Das Zusammenfügen des vorgebrochenen ersten Zuschnitts 2 mit einem entsprechend vorgebrochenen zweiten Zuschnitt 3 erfolgt in der zweiten Aufrichtstation 6. An einem Gestell 60 derselben ist einerseits, rechts erkennbar, eine Vorbrecheinrichtung 64 für die Distanzabschnitte 31 des zweiten Zuschnitts 3 vorgesehen, während andererseits an dem Gestell formveränderbare Auflagen 61 und mit diesen zusammenwirkende seitliche Anpreßplatten 611, die mittels Druckzylindern 612 entsprechend den Pfeilen E bewegbar sind, angeordnet sind. Die formveränderbaren Auflagen 61 sind aus einer in ausgezogenen Linien dargestellten trapezförmigen Ausgangslage A, die der Form der Vorbrechungen des Zuschnitts 2 in der Stufe III entspricht, in eine in gestrichelten Linien dargestellte rechteckförmige Preßlage B bewegbar, wobei zum Zweck der Gegenhaltung bzw. des Pressens beim Zusammenfügen der Zuschnitte die seitlichen Anpreßplatten 611 gemäß Pfeil E in die ebenfalls gestrichelte Lage bewegt werden. Bevor jedoch diese Bewegung aus der trapezförmigen Ausgangslage A in die Preßlage B erfolgt, wird der in die Auflagen 61 eingelegte Zuschnitt 2 mit Leim besprüht. Zu diesem Zweck ist ein - von einem in der Nahe der zweiten Aufrichtstation 6 angeordneten Leimbehälter 7 her befüllbarer - Leimschlitten 62 in Richtung des Pfeiles L (Fig. 6) bewegbar an dem Gestell 60 angeordnet. Der Leimschlitten 62 umfaßt innere Leimdüsen 621 und äußere Leimdüsen 622. Die inneren Leimdüsen 621 dienen dem Leim-Besprühen der Hauptflächen 27 des Zuschnitts 2, die äußeren, geneigt angeordneten Leimdüsen 622 dem Aufbringen von Leim auf die Innenseiten der Außenflächen 21a der Randträger 21, einschließlich der Stützlaschen 28.

Wenn der Leim aufgebracht ist, wird von oben her in Richtung des Pfeiles F (Fig. 7 ) der hinsichtlich seiner Distanzabschnitte 31 vorgebrochene zweite Zuschnitt 3 aufgelegt. Die Zuschnitte 2 werden sodann mittels der Auflagen 61 in die Preßlage B entsprechend den Pfeilen D in Stufe III gemäß Fig. 7 gedrückt. Durch Herabfahren eines Anpreßstempels 63 und Anlegen der seitlichen Anpreßplatten 611 gegen die Außenseiten der Distanzabschnitte 31 werden die beiden Zuschnitte zusammengedrückt, so daß sie die in Fig. 7 erkennbare Palette ergeben. Anschließend können noch die Stützstege in ihre arretierte Stützposition gedrückt werden, um letztendlich die fertige Palette 1 gemäß Fig. 1 zu ergeben. Dieses Eindrücken der Stützstege kann entweder auf der zweiten Aufrichtstation erfolgen, aber ist ebenso gut möglich, hierfür automatische Faltelemente vorzusehen, die mit der erforderlichen Präzision arbeiten. Gegebenenfalls kann dafür eine weitere Maschinenstation vorgesehen werden.

Die gegeneinander anliegenden Hauptflächen (Oberfläche des ersten Zuschnitts 2 und Unterfläche des zweiten Zuschnitts 3) können punkt-, linien- oder flächenförmig mit Leim versehen und so miteinander verklebt werden. Es ergibt sich somit eine infolge der flächigen Verklebung, der Abstützung mittels der Stützstege und des passenden Sitzes in Verbindung mit der Kreuzwellenanordnung der beiden Zuschnitte zueinander eine äußerst stabile, eine hohe Knickund Verwindungssteifigkeit aufweisende Palette 1.

Am zweiten Zuschnitt 3 können wie aus Fig. 1 und 3 erkennbar, durch Perforationen definierte Sollbruchstellen 80 im Randbereich oberhalb der Fenster 35 ausgebildet sein. Diese Sollbruchstellen 80 reißen beim Umreifen der beladenen Palette in herkömmlicher Weise ein, wenn das Ladegut nicht den Palettenrand überragt, und bilden einen Kantenschutz. Das Umreifungsband wird durch die Ladeöffnungen 42 hindurchgeführt.

Selbstverständlich ist es möglich und denkbar, die Zahl der Stützstege und ihre Anordnung an den Zuschnitten zu varieren. Ebenso können zusätzliche Verriegelungselemente zwischen den beiden Zuschnitten vorgesehen werden. Natürlich kann auch statt des Verklebens eine Befestigung der beiden Zuschnitte aneinander mittels Heftklammern hergestellt werden, solange dadurch eine ausreichend innige Verbindung zwischen beiden Zuschnitten erzielt und der Kreuzwelle-Verbund wirksam wird.

Obwohl die Erfindung im Zusammenhang mit dem Material Wellpappe beschrieben ist, kommt für derartige Paletten auch anderes, in ähnlicher Weise beschaffenes faltbares Material ähnlicher Vorzüge (niedriges Gewicht, geringe Materialkosten) in Betracht, das vorgegebene unterschiedliche Belastungsrichtungen hat wie beispielsweise Pappe, bei der die Faserrichtung unterschiedliche Belastungskriterien ähnlich dem Wellenverlauf bei der Wellpappe begründet.

Auch ist es natürlich möglich, das Material durch zusätzliche Maßnahmen wie Beschichten z.B. mit Schellack, Wasserglas, PE, Acrylharz od.dgl. besonders widerstandsfähig gegen Umwelt-, vor allem Witterungseinflüsse zu machen, so daß eine Lagerung der Paletten im Freien möglich wird.

## Patentansprüche

1. Aus mindestens zwei miteinander verbindbaren Wellpappe-Zuschnitten (2,3) herstellbare rechteckige, unterfahrbare Transportpalette (1), bei der die Zuschnitte mindestens teilweise flächig miteinander verbindbar sowie so zueinander angeordnet sind, daß sich die Richtungen ihrer Wellen kreuzen, der erste Zuschnitt (2) faltbar angeformte, sich entlang eines Paares gegenüberliegender Palettenränder erstreckende, tragholmartige Randträger (21), die auf ihrer gegen den anderen, zweiten Zuschnitt (3) gerichteten Seite im wesentlichen offen und in die Stützelemente (32) einfügbar sind, und zwischen den beiden Randträgern mindestens eine innere, tragholmartige Tragrinne (22) aufweist, an dem zweiten Zuschnitt (3) sich im wesentlichen über dessen gesamte Länge entlang seinen den gegenüberliegenden tragholmartigen Randträgern (21) zugeordneten Rändern erstrekkende, abwinkelbare, der Palettenhöhe entsprechende Distanzabschnitte (31) angeordnet sind und die Stützelemente gegenüber einer eine Tragfläche der Palette bildenden Hauptfläche (34) des zweiten Zuschnitts verformbar sind, **dadurch gekennzeichnet,** daß
a) die Stützelemente in Form von Stützstegen (32) ausgebildet und aus der geschlossenen Fläche wenigstens eines der Zuschnitte herausklappbar sind und klemmend in entsprechende Ausnehmungen (23) in dem jeweils anderen Zuschnitt (2 bzw. 3) einrasten und
b) die Palette (1) allseitig unterfahrbar ist, wozu die Randträger (21), die innere Tragrinne (22) sowie die sich in den Randträgern erstreckenden Distanzabschnitte (31) Ausnehmungen (24, 25, 35) zur Ausbildung von Ladeöffnungen (42) aufweisen, wobei die Ausnehmungen in den Außenflächen (21a) der Randträger (21) als Durchbrüche (24) sowie in den Randträgerinnenflächen (21i) und in der Tragrinne (22) als mit den Durchbrüchen (24) fluchtende Öffnungen (25) vorgesehen sind, während sich, mit Durchbrüchen (24) und Öffnungen (25) fluchtend, in den Distanzabschnitten (31) Fenster (35) befinden, die mindestens teilweise durch freigestanzte, schwenkbar angelenkte Stützklappen (36) bestimmt sind.

2. Transportpalette nach Anspruch 1, **dadurch gekennzeichnet,** daß die Stützstege (32) an dem die Distanzabschnitte (31) tragenden Zuschnitt (3) angeordnet sind und in die offenen Randträger (21) sowie ggf. die innere Tragrinne (22) eingreifen.

3. Transportpalette nach Anspruch 1 oder 2, **dadurch gekennzeichnet,** daß die Stützstege (32) an den Randträgern (21) bzw. der Tragrinne (22) entsprechenden Postitionen angeordnet sind und im wesentlichen in ihrer Breite der der Randträger (21) bzw. Tragrinne (22) entsprechen.

4. Transportpalette nach einem der Ansprüche 1 bis 3, **dadurch gekennzeichnet,** daß die Stützklappen (36) um vertikale Achsen schwenkbar angelenkt sind, ihre Breite im wesentlichen der Innenbreite der rinnenförmigen Randträger (21) entspricht und sie in letztere hineinklappbar sowie darin formschlüssig verriegelbar sind.

5. Transportpalette nach einem der Ansprüche 1 bis 4, **dadurch gekennzeichnet,** daß sich die Öffnungen (25) von den Oberrändern der Randträger-Innenflächen (21i) bzw. der Tragrinne (22) nach unten erstrekken und aus der Hauptfläche (27) des Zuschnitts (2) dreiseitig derart freigeschnitten (gestanzt) sind, daß die freigeschnittenen Teile als Zungen (26) in der Ebene der der Verbindung mit dem anderen Zuschnitt (3) dienenden Hauptfläche (27) zwischen den Randträgern (21) bzw. der Tragrinne (22) verbleiben .

6. Transportpalette nach einem der Ansprüche 1 bis 5, **dadurch gekennzeichnet,** daß die Durchbrüche (24) in den Außenflächen (21a) der Randträger (21) mindestens teilweise durch freigestanzte, um vertikale Achsen schwenkbar angelenkte Stützlaschen (28) bestimmt sind, deren Breite im wesentlichen der Innenbreite der Randträger (21) entspricht und die in letztere hineinklappbar sowie mit den Innenflächen (21i) formschlüssig verriegelbar sind.

7. Transportpalette nach Anspruch 6, **dadurch gekennzeichnet,** daß die Stützlaschen (28) mit den Stützklappen (36) kraft- und/oder formschlüssig verbindbar sind.

8. Transportpalette nach Anspruch 7, **dadurch gekennzeichnet,** daß die miteinander verbundenen Stützlaschen (28) und Stützklappen (36) durch in diesem Bereich angeordnete, in die Randträger (21) hineinklappbare Stützstege (32a) des zweiten Zuschnitts (3) verriegelbar sind.

9. Transportpalette nach einem der Ansprüche 1 bis 8, **dadurch gekennzeichnet,** daß sich die Ausnehmungen bzw. die Durchbrüche (24), Öffnungen (25), Fenster (35), Stützlaschen (28) und/oder Stützklappen (36) im wesentlichen über die Gesamthöhe der Palette (1) erstrecken.

10. Transportpalette nach einem der Ansprüche 1 bis 9, **dadurch gekennzeichnet,** daß die Distanzabschnitte als in die rinnenförmigen Randträger (21) passende kastenförmige Tragelemente (37) ausgebildet sind.

11. Transportpalette nach Anspruch 10, **dadurch gekennzeichnet,** daß die im Bereich der kastenförmigen Tragelemente (37) vorgesehenen Stützstege (32) in Aussparungen (38) in der Bodenfläche der Tragelemente (37) eingreifen.

12. Transportpalette nach einem der Ansprüche 1 bis 11, **dadurch gekennzeichnet**, daß die Wellen des Materials in dem die Randträger (21) und die Tragrinne (22) umfassenden Zuschnitt in Querrichtung der Palette (1) und in dem anderen, die Distanzabschnitte (31) tragenden Zuschnitt (3) in Längsrichtung verlaufen.

13. Transportpalette nach einem der Ansprüche 1 bis 12, **dadurch gekennzeichnet,** daß an mindestens einem der Zuschnitte (2, 3), vorzugsweise am zweiten Zuschnitt (3) und im Bereich der Fenster (35) bzw. Ladeöffnungen (42), Sollbruchstellen (80) definierter Breite vorgesehen sind.

14. Transportpalette nach einem der Ansprüche 1 bis 13, **dadurch gekennzeichnet,** daß die Zuschnitte (2, 3) aus mehrlagiger, vorzugsweise zweilagiger Wellpappe bestehen.

15. Verfahren zum Herstellen einer Transportpalette nach einem der Ansprüche 1 bis 14, **dadurch gekennzeichnet,** daß in einer Falt- und Preßstation der die Randträger (21) aufweisende erste Zuschnitt (2) stufenweise vorgebrochen wird, wobei zunächst der erste Randträger (21), dann die Tragrinne (22) und schließlich der zweite Randträger (21) vorgebrochen werden, und daß seine gegen den anderen, zweiten Zuschnitt (3) gerichteten Flächen (21, 26, 27) mit Leim besprüht werden, daß zugleich die Distanzabschnitte (31) des zweiten Zuschnitts (3) vorgebrochen werden, daß anschließend letzterer auf den ersten Zuschnitt (2) aufgesetzt bzw. mit den Distanzabschnitten (31) in die Randträger (21) eingesetzt sowie von oben und seitlich ein Anpreßdruck auf die entsprechend der Form der Randträger und Tragrinne abgestützte Teile ausgeübt wird, und daß nach dem Abnehmen der gefalteten, verleimten Palette (1) von der Falt- und Preßstation die Stützstege (32) sowie ggf. die Stützlaschen (28) und -klappen (36), letztere vorzugsweise unter gegenseitiger Verbindung mittels Leimen, Heften, Verhaken od:dgl., in ihre arretierte Stützposition gedrückt werden.

16. Anlage zum Konfektionieren einer Transportpalette nach einem der Ansprüche 1 bis 14, **dadurch gekennzeichnet,** daß zum stufenweisen Vorbrechen des die Randträger (21) sowie die Tragrinne (22) aufweisenden ersten Zuschnitts (2) eine erste Aufrichtstation (5) und zum Auftragen von Leim auf diesen derart vorgebrochenen Zuschnitt, zum Vorbrechen der Distanzabschnitte (31) des anderen, zweiten Zuschnitts (3) und zum gefalteten Zusammenfügen der beiden Zuschnitte (2, 5) eine zweite Aufrichtstation (6) vorgesehen ist.

17. Anlage nach Anspruch 16, **dadurch gekennzeichnet,** daß die erste und zweite Aufrichtstation halbautomatisch arbeitende Maschinenaggregate (5, 6) sind.

18. Anlage nach Anspruch 15 oder 17, **dadurch gekennzeichnet,** daß die erste Aufrichtstation (5) einen mit Anschlägen, Richtleisten oder ähnlichen Positionierungselementen sowie mit Rinnen (52) zur Aufnahme der zu fallenden bzw. gefalteten Randträger (21) und Tragrinne (22) des ersten Zuschnitts (2) ausgerüsteten Auflagetisch (51) und einen Pressenstempel (53) über einer der Rinnen (52), vorzugsweise der zentralen Rinne, umfaßt.

19. Anlage nach Anspruch 18, **dadurch gekennzeichnet,** daß der Pressenstempel (53) mit seitlich einschwenkbaren Pressenelementen als Gegenform zum Überdrücken der Vorbrechung zusammenwirkt.

20. Anlage nach einem der Ansprüche 16 bis 19, **dadurch gekennzeichnet,** daß die zweite Aufrichtstation (6) formveränderbare Auflagen (61) zur Aufnahme des auf der ersten Aufrichtstation (5) vorgefalteten Zuschnitts (2) umfaßt, wobei diese Auflagen aus einer im wesentlichen trapezförmigen Ausgangslage (A) in eine im wesentlichen rechteckförmige Preßlage (B) bewegbar sind.

21. Anlage nach Anspruch 20, **dadurch gekennzeichnet,** daß die zweite Aufrichtstation (6) einen in einer ihrer Hauptrichtungen, vorzugsweise ihrer Längsrichtung (L) bewegbaren Leimschlitten (62) oberhalb der Auflagen (61) umfaßt.

22. Anlage nach Anspruch 21, **dadurch gekennzeichnet,** daß der Leimschlitten (62) vertikal wirkende innere Leimdüsen (621) für die Klebeflächen (27) des Zuschnitts (2) und geneigt dazu wirkende äußere Leimdüsen (622) für die Innenseiten der Außenwände der Randträger (21) desselben umfaßt.

23. Anlage nach einem der Ansprüche 20 und 22, **dadurch gekennzeichnet,** daß oberhalb der Auflagen (61) ein als ebene Platte ausgebildeter Anpreßstempel (63) vorgesehen ist, der aus seiner Ruhelage in eine Arbeitslage unmittelbar oberhalb der in rechteckförmige Preßlage bewegten Auflage (61) bewegbar ist, und daß seitliche Anpreßplatten (611) der Auflagen (61) in eine senkrechte Position und damit eine die Palette (1) von der Seite der Randträger (21) her umgebende horizontale Preßlage bewegbar sind.

24. Anlage nach einem der Ansprüche 16 bis 23, **dadurch gekennzeichnet,** daß an einem Gestell (60) der zweiten Aufrichtstation seitlich eine Vorbrecheinrichtung (64) für die Distanzabschnitte (31) des anderen Zuschnitts (3) angeordnet ist.

## Claims

1. Rectangular drive-under transport pallet (1), which can be manufactured from at least two inter-connectable corrugated-board blanks (2, 3) and in which the blanks are interconnectable at least partially over their surfaces as well as arranged in relation to one another in such a manner that the directions of their corrugations cross, the first blank (2) has foldably formed bearing-spar-like edge supports (21) which extend along a pair of opposite pallet edges, are essentially open on their side facing towards the other, second blank (3) and into which support elements (32) can be inserted, and, between the two edge supports, at least one inner bearing-spar-like support channel (22), bendable distance sections (31) corresponding to the pallet height are arranged on the second blank (3), which essentially extend over its entire length along its edges which are assigned to the opposite bearing-spar-like edge supports (21), and the support elements are deformable in relation to a main surface (24) of the second blank, which forms a bearing surface of the pallet, characterised in that
a) the support elements are designed in the form of support webs (32), can be folded out of the closed surface of at least one of the blanks and engage in a clamping manner in corresponding recesses (23) in the respective other blank (2 or 3), and
b) the pallet (1) is drive-under on all sides, to which end the edge supports (21), the inner support channel (22) and the distance sections (31), which extend in the edge supports, have recesses (24, 25, 35) for the formation of loading openings (42), the recesses being provided in the external surfaces (21a) of the edge supports (21) in the form of perforations (24) and in the internal surfaces (21i) of the edge supports and in the support channel (22) in the form of openings (25) which align with the perforations (24), while in the distance sections (31) there are windows (35) which align with perforations (24) and openings (25) and which are at least partially defined by punched-free, pivotably articulated support flaps (36).

2. Transport pallet according to Claim 1, characterised in that the support webs (32) are arranged on the blank (3) which bears the distance sections (31) and engage in the open edge supports (21) and, if applicable, the inner support channel (22).

3. Transport pallet according to Claim 1 or 2, characterised in that the support webs (32) are arranged in positions corresponding to the edge supports (21) and the support channel (22) respectively and essentially correspond in their width to that of the edge supports (21) and the support channel (22) respectively.

4. Transport pallet according to one of Claims 1 to 3, characterised in that the support flaps (36) are pivotably articulated about vertical axes, their width essentially corresponds to the internal width of the channel-shaped edge supports (21) and they can be folded into the latter and positively locked therein.

5. Transport pallet according to one of Claims 1 to 4, characterised in that the openings (25) extend downwards from the upper edges of the edge support internal surfaces (21i) and of the support channel (22) respectively and are cut (punched) free from the main surface (27) of the blank (2) on three sides in such a manner that the cut-free parts remain in the form of tongues (26) in the plane of the main surface (27), which serves for the connection to the other blank (3), between the edge supports (21) and the support channel (22) respectively.

6. Transport pallet according to one of Claims 1 to 5, characterised in that the perforations (24) in the external surfaces (21a) of the edge supports (21) are at least partially defined by punched-free support tabs (28) which are pivotably articulated about vertical axes and the width of which essentially corresponds to the internal width of the edge supports (21) and which can be folded into the latter and positively locked with the internal surfaces (21i).

7. Transport pallet according to Claim 6, characterised in that the support tabs (28) can be connected non-positively and/or positively to the support flaps (36).

8. Transport pallet according to Claim 7, characterised in that the interconnected support tabs (28) and support flaps (36) can be locked by support webs (32) of the second blank (3), which are arranged in this region and can be folded into the edge supports (21).

9. Transport pallet according to one of Claims 1 to 8, characterised in that the recesses, that is to say the perforations (24), openings (25), windows (35), support tabs (28) and/or support flaps (36) essentially extend over the entire height of the pallet (1).

10. Transport pallet according to one of Claims 1 to 9, characterised in that the distance sections are designed as box-type support elements (37) which fit into the channel-shaped edge supports (21).

11. Transport pallet according to Claim 10, characterised in that the support webs (32) provided in the region of the box-type support elements (37) engage in recesses (38) in the bottom surface of the support elements (37).

12. Transport pallet according to one of Claims 1 to 11, characterised in that the corrugations of the material run in the transverse direction of the pallet (1) in the blank comprising the edge supports (21) and the support channel (22) and in the longitudinal direction in the other blank (3) which bears the distance sections (31).

13. Transport pallet according to one of Claims 1 to 12, characterised in that, on at least one of the blanks (2, 3), preferably on the second blank (3) and in the region of the windows (35) or loading openings (42), predetermined breaking points (80) of defined width are provided.

14. Transport pallet according to one of Claims 1 to 13, characterised in that the blanks (2, 3) consist of multi-ply, preferably double-ply corrugated board.

15. Procedure for manufacturing a transport pallet according to one of Claims 1 to 14, characterised in that the first blank (2), which has the edge supports (21), is prefolded stepwise in a folding and pressing station, the first edge support (21) being prefolded first, then the support channel (22) and finally the second edge support (21), and in that its surfaces (21, 26, 27) which face towards the other, second blank (3) are sprayed with glue, in that the distance sections (31) of the second blank (3) are prefolded at the same time, in that subsequently the latter is placed on the first blank (2), that is to say is inserted with the distance sections (31) into the edge supports (21), and a pressure force is exerted from above and laterally on the parts which are supported according to the shape of the edge supports and support channel, and in that, after removal of the folded, bonded pallet (1) from the folding and pressing station, the support webs (32) and possibly the support tabs (28) and flaps (36), the latter preferably with mutual connection by means of gluing, tacking, inter-locking or the like, are pressed into their detained support position.

16. Installation for fabrication of a transport pallet according to one of Claims 1 to 14, characterised in that, for the stepwise prefolding of the first blank (2), which has the edge supports (21) and the support channel (22), a first erecting station (5) is provided, and for the application of glue to this thus prefolded blank, for the prefolding of the distance sections (31) of the other, second blank (3) and for the folded assembly of the two blanks (2, 3), a second erecting station (6) is provided.

17. Installation according to Claim 16, characterised in that the first and second erecting stations are semi-automatically operating machine units (5, 6).

18. Installation according to Claim 16 or 17, characterised in that the first erecting station (5) is a supporting table (51) equipped with stops, guide strips or similar positioning elements and with channels (52) to receive the edge supports (21) and support channel (22), to be folded or folded, of the first blank (2), and comprises a press ram (53) above one of the channels (52), preferably the central channel.

19. Installation according to Claim 18, characterised in that the press ram (53) interacts with pressing elements, which can be pivoted in laterally, as counter-form for the overpressing of the prefolding.

20. Installation according to one of Claims 16 to 19, characterised in that the second erecting station (6) comprises supports (61) of variable shape to receive the blank (2) prefolded on the first erecting station (5), these supports being movable from an essentially trapezoidal starting position (A) into an essentially rectangular pressing position (B).

21. Installation according to Claim 20, characterised in that the second erecting station (6) comprises a gluing slide (62) above the supports (61), which gluing slide is movable in one of its main directions, preferably its longitudinal direction (L).

22. Installation according to Claim 21, characterised in that the gluing slide (62) comprises vertically acting inner gluing nozzles (621) for the sticking surfaces (27) of the blank (2) and, acting at an angle to these, outer gluing nozzles (622) for the internal sides of the external walls of the edge supports (21) of the same blank.

23. Installation according to one of Claims 20 and 22, characterised in that, above the supports (61), a press ram (63), designed as a plane plate, is provided, which is movable out of its rest position into a working position directly above the support (61) which has been moved into the rectangular pressing position, and in that lateral pressing plates (611) of the supports (61) can be moved into a vertical position and thus into a horizontal pressing position surrounding the pallet (1) from the side of the edge supports (21).

24. Installation according to one of Claims 16 to 23, characterised in that, on a frame (60) of the second erecting station, a prefolding device (64) for the distance sections (31) of the other blank (3) is arranged laterally.

## Revendications

1. Palette de transport (1), pouvant être déplacée par un chariot élévateur à fourches, rectangulaire, pouvant être fabriquée à partir d'au moins deux découpes (2, 3) en carton ondulé pouvant être assemblées l'une à l'autre, palette dans laquelle les découpes peuvent, au moins partiellement, être assemblées surface contre surface l'une à l'autre, et sont disposées de façon que les directions de leurs cannelures se croisent ; que la première découpe (2) comporte des entretoises marginales (21), en forme de longeron, s'étendant le long d'une paire de bords opposés de la palette, entretoises qui, sur leur côté dirigé vers l'autre découpe (3), qui est la deuxième découpe, sont essentiellement ouvertes et peuvent être insérées dans les éléments de soutènement (31), et, entre les deux entretoises marginales, au moins une gouttière de soutènement intérieure (22), en forme de longeron ; que, sur la deuxième découpe (3), soient disposés des éléments d'écartement (31), repliables, dont la hauteur correspond à celle de la palette et s'étendant, sur toute la longueur de la découpe, le long de ses bords correspondant aux entretoises marginales (21) opposées et en forme de longeron ; et que les éléments de soutènement soient déformables par rapport à une surface principale (24), formant une surface portante de la palette, de la deuxième découpe, caractérisée en ce que :
a) les éléments de soutènement sont constitués sous la forme de cloisons de soutènement (32) et peuvent être escamotés vers l'extérieur, à partir de la surface fermée d'au moins l'une des découpes, et, par coincement dans des évidements appropriés (23), engrènent dans l'autre découpe (respectivement 2 ou 3) ; et
b) la palette (1) peut, sur tous ses côtés, être transportée par un chariot élévateur à fourches, ce pour quoi les entretoises marginales (21), la gouttière portante intérieure (22), de même que les éléments d'écartement (31) s'étendant dans les entretoises marginales comportent des évidements (24, 25, 35) destinés à former des ouvertures de chargement (42), les évidements aménagés dans les surfaces extérieures (21a) des entretoises marginales (21) étant conçus comme des percées (24) et, dans les surfaces intérieures (21i) des entretoises marginales et dans la gouttière portante (22), sous forme d'ouvertures (25) en affleurement avec les percées (24), tandis que, à niveau avec les percées (24) et les ouvertures (25), des fenêtres (35), qui, au moins partiellement, sont définies par des rabats de soutènement (36), dégagés par découpage et articulés en pivotement, se trouvant dans les éléments d'écartement (31).

2. Palette de transport selon la revendication 1, caractérisée en ce que les cloisons de soutènement (32) sont disposées contre la découpe (33) qui porte les éléments d'écartement (31) et engrènent dans les entretoises marginales ouvertes (21) et éventuellement dans la gouttière portante intérieure (22).

3. Palette de transport selon la revendication 1 ou 2, caractérisée en ce que les cloisons de soutènement (32) sont disposées en des positions correspondant aux entretoises marginales (21) ou à la gouttière portante (22), et pour l'essentiel ont une largeur correspondant à celle des entretoises marginales (21) ou de la gouttière portante (22).

4. Palette de transport selon l'une des revendications 1 à 3, caractérisée en ce que les rabats de soutènement (36) sont articulés de façon à pouvoir pivoter autour des axes verticaux, que leur largeur correspond pour l'essentiel à la largeur intérieure des entretoises marginales (21) en forme de gouttière, et qu'ils peuvent être rabattus dans ces dernières et peuvent y être verrouillés avec blocage par correspondance de forme.

5. Palette de transport selon l'une des revendications 1 à 4, caractérisée en ce que les ouvertures (25) s'étendent vers le bas à partir des bords supérieurs soit des surfaces intérieures (21i) des entretoises marginales, soit de la gouttière portante (22), et sont dégagées (découpées) sur trois côtés, à partir de la surface principale (27) de la découpe (22) de telle sorte que les éléments dégagés restent, sous forme de languettes (26), dans le plan de la surface principale (27), servant à l'assemblage avec l'autre découpe (23), entre les entretoises marginales (21) ou la gouttière portante (22).

6. Palette de transport selon l'une des revendications 1 à 5, caractérisée en ce que les percées (24), aménagées dans les surfaces extérieures (21a) des entretoises marginales (21), sont, au moins partiellement, définies par des pattes de soutènement (28), dégagées par découpage, articulées de façon à pouvoir pivoter autour d'axes verticaux, pattes dont la largeur pour l'essentiel correspond à la largeur intérieure des entretoises marginales (21) et qui peuvent être rabattues dans ces derniers et peuvent être verrouillées, en blocage avec correspondance de forme, avec les surfaces intérieures (21i).

7. Palette de transport selon la revendication 6, caractérisée en ce que les pattes de soutènement (28) peuvent être assemblées aux rabats de soutènement (36) par une liaison dynamique et/ou par blocage avec correspondance de forme.

8. Palette de transport selon la revendication 7, caractérisée en ce que les pattes de soutènement (28) et les rabats de soutènement (36), reliés les uns aux autres, peuvent être verrouillés par des cloisons de soutènement (32a) de la deuxième découpe (3), cloisons disposées dans cette zone et pouvant être rabattues dans les entretoises marginales (21).

9. Palette de transport selon l'une des revendications 1 à 8, caractérisée en ce que les évidements ou les percées (24), ouvertures (25), fenêtres (35), pattes de soutènement (28) et/ou rabats de soutènement (36) s'étendent essentiellement sur toute la hauteur de la palette (1).

10. Palette de transport selon l'une des revendications 1 à 9, caractérisée en ce que les éléments d'écartement sont conçus sous forme d'éléments portants (37), en forme de caisson, adaptés aux dimensions des entretoises marginales (21) en forme de gouttière.

11. Palette de transport selon la revendication 10, caractérisée en ce que les cloisons de soutènement (32) prévues dans la zone des éléments portants (37) en forme de caisson engrènent dans des évidements (38) aménagés dans la surface de fond des éléments portants (37).

12. Palette de transport selon l'une des revendications 1 à 11, caractérisée en ce que les cannelures du matériau courent dans la direction transversale de la palette (1) dans la découpe qui englobe les entretoises marginales (21) et la gouttière portante (22), et dans le sens longitudinal dans l'autre découpe (3), qui porte les éléments d'écartement (31).

13. Palette de transport selon l'une des revendications 1 à 12, caractérisée en ce qu'on prévoit, sur au moins l'une des découpes (2, 3), de préférence sur la deuxième découpe (3), et dans la zone des fenêtres (35) ou des ouvertures de chargement (42), des zones de rupture (80), de largeur définie.

14. Palette de transport selon l'une des revendications 1 à 3, caractérisée en ce que les découpes (2, 3) sont constituées d'un carton ondulé à plusieurs plis, de préférence à deux plis.

15. Procédé de fabrication d'une palette de transport selon l'une des revendications 1 à 14, caractérisé en ce qu'on précasse par étapes, dans un poste de pliage et de pressage, la première découpe (2), qui comporte les entretoises marginales (21), ce pour quoi on précasse d'abord la première entretoise marginale (21), puis la gouttière portante (22) et enfin la deuxième entretoise marginale (21), et qu'on projette de la colle sur ses surfaces (21, 26, 27), dirigées contre l'autre découpe (3), qui est la deuxième découpe ; que, simultanément, on précasse les éléments d'écartement (31) de la deuxième découpe (3); puis que l'on place cette dernière sur la première découpe (2) ou on l'installe, avec les éléments d'écartement (31), dans les entretoises marginales (21), et on exerce, par le haut et latéralement, une pression de serrage sur les pièces soutenues dont la forme correspond à celle des entretoises marginales et de la gouttière portante ; et que, après que la palette (1), pliée et ayant reçu la colle, a été enlevée du poste de pliage et de pressage, les cloisons de soutènement (32), et éventuellement les pattes de soutènement (28) et les rabats de soutènement (36), ces derniers de préférence grâce à un assemblage réciproque par collage, piquage, accrochage ou analogue, sont pressées jusqu'à leur position de soutènement, bloquée.

16. Installation de fabrication d'une palette de transport selon l'une des revendications 1 à 4, caractérisée en ce que, pour précasser par étape la première découpe (2), qui comporte les entretoises marginales (21) et la gouttière portante (22), on prévoit un premier poste de montage (5), et, pour appliquer la colle sur cette découpe ainsi précassée, pour précasser les éléments d'écartement (31) de l'autre découpe (3), qui est la deuxième découpe, et pour réunir par pliage les deux découpes (2 et 3), un deuxième poste de montage (6).

17. Installation selon la revendication 16, caractérisée en ce que le premier et le deuxième postes de montage sont des machines (5, 6) à fonctionnement semi-automatique.

18. Installation selon la revendication 16 ou 17, caractérisée en ce que le premier poste de montage (5) comporte une table (51) munie de butées, de barres directrices ou autres éléments analogues de positionnement, ainsi que de gouttières (52) destinées à recevoir les entretoises marginales (21) à plier ou pliées et la gouttière portante (22) de la première découpe (2), ainsi qu'un poinçon de presse (53) au-dessus de l'une des gouttières (52), de préférence au-dessus de la gouttière centrale.

19. Installation selon la revendication 18, caractérisée en ce que le poinçon de presse (53) coopère avec des éléments de pressage rabattables par pivotement, servant de contre-forme destinée à appliquer une pression pour le précassage.

20. Installation selon l'une des revendications 16 à 19, caractérisée en ce que le deuxième poste de montage (6) comporte des supports (61), déformables, destinés à recevoir la découpe (2) ayant subi un prépliage dans le premier poste de montage (5), ces supports pouvant se déplacer d'une position de départ (A), essentiellement trapézoïdale, à une position de pressage (B), essentiellement rectangulaire.

21. Installation selon la revendication 20, caractérisée en ce que le deuxième poste de montage (6) comporte un chariot de collage (62), pouvant se déplacer dans l'une de ses directions principales, de préférence dans sa direction longitudinale (L), au-dessus des supports (61).

22. Installation selon la revendication 21, caractérisée en ce que le chariot de collage (62) comporte des buses intérieures de collage (621), à action verticale, destinées aux surfaces de collage (27) de la découpe (2), et des buses extérieures de collage (622), agissant d'une manière inclinée par rapport à cette dernière, destinées aux côtés intérieures des parois extérieures des entretoises marginales (21).

23. Installation selon l'une des revendications 20 et 22, caractérisée en ce qu'au-dessus des supports (61) est prévu un poinçon de pressage (63), conçu comme une plaque plane, et qui peut se déplacer de sa position de repos à une position de travail immédiatement au-dessus du support (61) qui a été mis dans sa position rectangulaire de pressage, et que des plaques de pressage latérales (611) des supports (61) peuvent se déplacer sur une position verticale et donc dans une position de pressage, horizontale, qui entoure la palette (1) à partir du côté des entretoises marginales (21).

24. Installation selon l'une des revendications 16 à 23, caractérisée en ce qu'un dispositif de précassage (64) destiné aux éléments d'écartement (31) de l'autre découpe (3) est disposé latéralement contre un bâti (60) du deuxième poste de montage.
